# EUROPÄISCHE PATENTSCHRIFT

(11) **EP 0 378 746 B1**
(45) Veröffentlichungstag und Bekanntmachung des Hinweises auf die Patenterteilung: **16.09.1992**
(21) Anmeldenummer: 89114079.0
(22) Anmeldetag: 31.07.1989
(51) Int. Cl.: A47C 23/24, A47C 23/06, A47C 27/08

(54) **Bettgestell, insbesondere Betteinsatz, bestehend aus einem viereckigen Rahmen**
Bed, in particular a spring mattress consisting of a rectangular frame
Lit, en particulier sommier à ressort avec cadre rectangulaire

(30) Priorität: 14.01.1989 DE 8900377 U
(43) Veröffentlichungstag der Anmeldung: 25.07.1990
(73) Patentinhaber: Backfisch, Kurt, D-34277 Fuldabrück (DE); Schubert, Hans-Wolfgang, D-37235 Hessisch Lichtenau (DE)
(72) Erfinder: Backfisch, Kurt, D-3501 Fuldabrück 1 (DE)
(74) Vertreter: Walther, Horst, Dipl.-Ing.

(56) Entgegenhaltungen:
- WO-A- 8/70259
- DE-A- 3 505 644
- DE-C- 158 041
- DE-C- 397 638
- DE-C- 810 422
- FR-E- 47 087

## Beschreibung

Die Erfindung betrifft ein Bettgestell, insbesondere einen Betteinsatz, bestehend aus einem viereckigen Rahmen.

Es sind Betteinsätze bekannt, welche aus einem Rahmen bestehen, der mit parallelen Leisten versehen ist, die an gegenüberliegenden Seiten befestigt sind. Diese Leisten sind aus federndem Material, beispielsweise aus Holz gefertigt; die einzelnen Holzleisten lagern dabei meistens in Gummitaschen.

Solche Betteinsätze besitzen mithin gewisse federnde Eigenschaften. Gleichwohl ist aber ein solcher Betteinsatz, insbesondere für wirbelsäulengeschädigte Menschen nicht gut geeignet, weil beim Liegen auf einem solchen Betteinsatz, das zusätzlich noch mit einer Matratze ausgerüstet ist, eine gleichmäßige Druckverteilung nicht erreichbar ist. Es bleiben also gewisse Körperteile beim Liegen nicht abgestützt, weshalb die Personen, deren Skelettapparat geschädigt ist, immer noch gewisse Schwierigkeiten beim Liegen haben.

Es ist bekannt zur Erzielung einer gleichmäßigen Druckbelastung beim Liegen sogenannte Wasserbetten vorzusehen. Diese Wasserbetten müssen aber ständig, erwärmt werden da sonst ein zu großer Kühleffekt auftritt. Außerdem ist ein solches Wasserbett naturgemäß nicht luftdurchlässig, so daß es zu einem Wärmestau kommt, weshalb das Liegen auf solchen Wasserbetten nicht als angenehm empfunden wird.

Der Erfindung liegt die Aufgabe zugrunde, ein Bettgestell, insbesondere einen Betteinsatz zu schaffen, mit dem es möglich ist, beim Liegen eine gleichmäßige Abstützung der aufliegenden Körperteile zu erzielen, so daß insbesondere nicht abgestützte Körperteile oder Hohlraumbildungen beim Liegen vermieden sind.

Das wird erfindungsgemäß dadurch erreicht, daß im Rahmen an gegenüberliegenden Seiten umlaufende Gurte parallel zueinander befestigt sind, und daß zwischen dem Unter- und dem Obertrum der umlaufenden Gurte ein nicht geteiltes sich etwa über die gesamte lichte Länge des Rahmes erstreckendes Luftpolster angeordnet ist.

Durch die einteilige Ausbildung des Luftpolsters und durch die parallele Anordnung einzelner Gurte im Rahmen des Bettgestells bzw. Betteinsatzes, wird erreicht, daß der liegende Körper an allen Stelle gestützt wird. Dies deshalb, weil die Luft des Luftpolsters sich über die gesamte Liegelänge bzw. Länge verteilen kann.

Aus der DD-Patentschrift 8593 ist nun bekannt, den Rahmen eines Liegesofas mit Gummiband schraubenförmig zu bespannen, und zwischen dem Ober- und Untertrum des Gummibandes drei in der Breite geteilte Luftpolster anzuordnen. Diese Luftpolster sind hierbei so ausgebildet, daß durch sie die Liegefläche des Sofas ein zu allen Seiten hin gewölbtes Aussehen erhält.

Eine Abstützung des Körpers über seine gesamte Länge wird durch diese Ausbildung aber nicht erreicht, da bedingt durch die dreiteilige Ausbildung der Luftpolster hier ein Luftausgleich innerhalb des Luftpolsters durch unterschiedliche Gewichtseinwirkung auf die Luftpolster zwischen den einzelnen Luftpolstern nicht erfolgen kann.

Die Ausbildung der Luftpolster gemäß der DD-PS 8593 dient, wie bereits ausgeführt, vielmehr lediglich dazu, dem Liegesofa ein gewölbtes Aussehen zu verleihen.

Im einzelnen zeichnet sich die erfindungsgemäße Ausbildung dadurch aus, daß das Luftpolster, bei dem der Druck entsprechend dem Gewicht der aufliegenden Person einstellbar ist, mittig im Rahmen angeordnet ist.

Um die Härte eines solchen Bettes einstellen zu können, sind die Gurte spannbar ausgebildet. Das kann im einfachsten Fall dadurch geschehen, daß jeder als Band ausgebildete Gurt um Spannleisten geführt ist, die an der Innenseite des Rahmens befestigt sind. Selbstverstandlich können zum Spannen eines solchen Gurtes auch übliche Spannklammern oder dergleichen verwendet werden. Schließlich kann die Ausbildung auch so getroffen werden, daß das Band als endloses Band ausgeführt ist, welches um die Spannleisten geführt ist.

Eine zweite Ausführungsform zeichnet sich erfindungsgemaß dadurch aus, daß im Rahmen an gegenüberliegenden Seiten Gurte befestigt sind, daß auf den Gurten ein nicht geteiltes, sich etwa über die gesamte lichte Länge des Rahmens erstreckendes Luftpolster angeordnet ist, und daß auf dem Luftpolster Latten befestigt sind. Jedem der parallel zueinander im Rahmen befestigten Gurte ist hierbei eine Latte zugeordnet; um die Flexibilität eines solchen Rahmens nicht zu beeinträchtigen, weisen die Latten einen vertikalen Abstand zum Rahmen auf. Im übrigen gilt auch hier, daß der Druck im Luftpolster einstellbar ist, und daß das Luftpolster mittig im Rahmen angeordnet ist. Auch kann jeder Gurt spannbar ausgebildet sein, wobei er gegebenenfalls in Spannleisten geführt ist, die an der Innenseite des Rahmens befestigt sind.

Die ditte Ausführungsform stellt eine Abwandlung der zweiten Ausführungsform dar. Das Luftpolster ist hierbei in der Länge zweigeteilt ausgebildet, wobei die beiden Luftpolster einen Abstand zueinander bilden und die beiden Luftpolster durch die aufliegenden Latten miteinander verbunden sind. Der Vorteil dieser Ausführungsform besteht in einer besseren Luftzirkulation.

Der Vorteil der drei Ausführungsformen eines solchen Bettes besteht darin, daß der darauf liegende Körper an jeder Stelle gleichmäßig abgestützt ist, da sich das Luftpolster der Körperform in idealer Weise anpassen kann. Gleiches wird erreicht, wenn die Gurte netzartig ausgebildet sind, wobei in diesem Fall die Breite dieser netzartig ausgebildeten Gurte beliebig ist, da eben durch diese netzartige Ausbildung die Möglichkeit besteht, diese Gurte linienförmig an einzelnen Stellen, an denen eine größere Härte gewünscht wird, zu spannen. Eine etwaige Faltenbildung wird durch das Luftpolster ausgeglichen.

Bei einem solchen Bettgestell bzw. einem solchen Betteinsatz braucht auch die Matratze nicht besonders dick zu sein, vielmehr ist förderlich, wenn die Matratze keine allzu große Dicke aufweist, damit die Vorteile eines solchen Bettes, insbesondere ihre Anpassungsfähigkeit an die entsprechende Körperform voll zur Geltung kommen kann. Um eine individuelle Einstellung des Kopf- und Fußteiles zu ermöglichen, kann anstelle der Spannleisten ein Spannleistenrahmen vorgesehen sein, der mehrteilig, vorzugsweise dreiteilig ausgebildet ist.

In der Zeichnung ist eine beispielsweise Ausführungsform dargestell.
Fig. 1 zeigt einen Querschnitt durch einen erfindungsgemäßen Betteinsatz der ersten Ausführungsform;
Fig. 2 ist eine Aufsicht auf den erfindungsgemäßen Betteinsatz gemäß Fig. 1;
Fig. 3 zeigt im einzelnen die Befestigung der Gurte im Zusammenhang mit dem Luftpolster;
Fig. 4 zeigt die Stellung der Betteinsatzteile unter Belastung;
Fig. 5 zeigt die zweite Ausführungsform im Schnitt;
Fig. 6 zeigt die dritte Ausführungsform im Schnitt,
Fig. 7 zeigt den äußeren Rahmen mit eingesetztem Spannleistenrahmen.

Der mit 1 bezeichnete Rahmen besteht aus den einander gegenüberliegenden Seiten 2, 2a und 3, 3a (Fig. 2). An den gegenüberliegenden Seiten 2, 2a des Rahmens sind Gurte 4 angeordnet. Im einzelnen ist die Ausbildung dabei so getroffen, daß ein solcher Gurt als Band ausgebildet ist, welches den Untertrum 4a und den Obertrum 4b aufweist. Zwischen dem Obertrum und dem Untertrum ist ein Luftpolster 5 angeordnet, das in Form eines breiteren Schlauches 6 ausgebildet ist, der mit Druckluft gefüllt ist.

Wie die Fig. 3 zeigt, ist der Gurt 4 in Form eines Bandes mit Obertrum 4b und Untertrum 4a an einer Spannleiste 7 befestigt, die an der Innenseite des Rahmens angeordnet ist und welche entsprechende Aussparungen 8 aufweist, durch die das Band 4 geführt ist. Das Band kann auch als endloses Band ausgebildet sein. Das Spannen eines solchen Bandes bzw. Gurtes kann auf die verschiedenste Weise erfolgen, beispielsweise an der Einspannstelle an der Spannleiste oder aber mit einem bestimmten Spannschloß, wie es schematisch mit 10 bezeichnet ist. Schließlich kann das Spannen auch dadurch erfolgen, daß die Luft in dem Schlauch 6 mit einem entsprechenden Druck versehen wird. Die Veränderbarkeit des Druckes ergibt auch die Möglichkeit, die Lagerfläche entsprechend weich oder hart auszugestalten.

Wie die Fig. 4 zeigt ist durch diese Ausbildung des Betteinsatzes sichergestellt, daß jede Körperstelle des Liegenden abgestützt ist, so daß irgendwelche Hohlräume vermieden sind und demzufolge auch entsprechende einseitige Belastungen des Skelettapparates nicht auftreten können.

Da der Betteinsatz mit dem Gurt und dem Luftpolster entsprechend weich oder hart eingestellt werden kann, braucht auch die Matratze 11 (Fig. 1) nicht die übliche Stärke zu haben, sie kann wesentlich schwächer ausgebildet sein.

Auch die Luftzirkulation ist gegeben; da genügend Zwischenräume im Betteinsatz vorhanden sind.

Fig. 5 stellt die zweite Ausführungsform dar; diese unterscheidet sich von der ersten Ausführungsform im wesentlichen dadurch, daß anstelle von mehreren, parallel zueinander angeordneten, umlaufenden Gurten mit Ober- und Untertrum, lediglich ein unterer Traggurt 12 am Rahmen 1 befestigt ist, auf dem das Luftpolster 5 aufliegt. Auf dem Luftpolster 5 sind Latten, beispielsweise Holzlatten 13 befestigt, die einen vertikalen Abstand x zum Rahmen 1 aufweisen, um die Flexibilität des Rahmens insgesamt nicht zu beeinträchtigen.

Fig. 6 zeigt eine dritte von der zweiten abgewandelte Ausführungsform. Die beiden mit 14 bezeichneten Luftpolster bilden einen Abstand z zueinander, um die Luftzirkulation für die auf den Holzlatten 13 liegende Matratze noch weiter zu erhöhen.

Fig. 7 zeigt eine Ausbildung, bei der die Spannleisten 7 der drei Ausführungsformen durch einen Spannleistenrahmen 15 ersetzt werden. Der Spannleistenrahmen ruht hierbei in dem Rahmen 1; um eine Verstellung des Kopf- und Fußteiles zu ermöglichen, ist der Spannleistenrahmen mehrteilig, vorzugsweise dreiteilig ausgebildet.

## Patentansprüche

1. Bettgestell, insbesondere Betteinsatz , bestehend aus einem viereckigen Rahmen, wobei im Rahmen (1) an gegenüberliegenden Seiten (2, 2a) umlaufende Gurte (4) parallel zueinander befestigt sind, und daß zwischen dem Unter- und dem Obertrum (4a, 4b) der umlaufenden Gurte (4), ein nicht geteiltes, sich etwa über die gesamte lichte Länge des Rahmens (1) erstreckendes Luftpolster (5) angeordnet ist.

2. Bettgestell, bestehend aus einem viereckigen Rahmen, wobei im Rahmen (1) an gegenüberliegenden Seiten Gurte (12) befestigt sind, daß auf den Gurten (12) ein nicht geteiltes, sich etwa über die gesamte lichte Länge des Rahmens (1) erstreckendes Luftpolster (5) angeordnet ist, und daß auf dem Luftpolster (5) Latten (13) befestigt sind.

3. Bettgestell, bestehend aus einem viereckigen Rahmen, wobei im Rahmen (1) an gegenüberliegenden Seiten Gurte (12) befestigt sind, daß auf den Gurten (12) zwei sich etwa über die gesamte lichte Länge des Rahmens (1) entstehende Luftpolster (14) angeordnet sind, die einen Abstand (Z) zueinander aufweisen, und daß auf den Luftpolstern (14) Latten (13) befestigt sind.

4. Bettgestell nach Anspruch 1 und 2
**dadurch gekennzeichnet,** daß das Luftpolster (5) mittig im Rahmen angeordnet ist.

5. Bettgestell nach Anspruch 1,2 und 3
**dadurch gekennzeichnet,** daß der Druck im Luftpolster (5), bzw. den Luftpolstern (14) einstellbar ist.

6. Bettgestell nach Anspruch 1,2 und 3
**dadurch gekennzeichnet,** daß jeder Gurt (4, 12) spannbar ausgebildet ist.

7. Bettgestell nach Anspruch 1,2 und 3
**dadurch gekennzeichnet,** daß jeder Gurt (4, 12) um Spannleisten (7) geführt ist, die an der Innenseite des Rahmens (1) befestigt sind.

8. Bettgestell nach Anspruch 1
**dadurch gekennzeichnet,** daß die Gurte (4) jeweils als endloses Band ausgeführt sind.

9. Bettgestell nach Anspruch 2 und 3
**dadurch gekennzeichnet,** daß die Latten (13) einen Abstand (x) zum Rahmen (1) aufweisen.

10. Bettgestell nach Anspruch 2 und 3
**dadurch gekennzeichnet,** daß die Gurte (12) parallel zueinander an den Spannleisten (7) befestigt sind, und daß jedem Gurt (12) eine Latte (13) zugeordnet ist.

11. Bettgestell nach Anspruch 1, 2 und 3
**dadurch gekennzeichnet,** daß die Gurte (4, 12) netzartig ausgebildet sind.

12. Bettgestell nach Anspruch 1, 2, 3 und 11
**dadurch gekennzeichnet,** daß die Gurte (4, 12) eine beliebige Breite aufweisen.

13. Bettgestell nach Anspruch 1, 2 und 3
**dadurch gekennzeichnet,** daß in dem Rahmen (1) ein Spannleistenrahmen (15) befestigt ist, der anstelle der Spannleisten (7) der Aufnahme der Gurte (4, 12) dient.

14. Bettgestell nach Anspruch 13
**dadurch gekennzeichnet,** daß der Spannleistenrahmen (15) mehrteilig, vorzugsweise dreiteilig ausgebildet ist.

## Claims

1. Bed understructure, especially bed insert, consisting of a rectangular frame, wherein encircling belts (4) are fastened parallel to one another in the frame (1) at oppositely disposed sides (2, 2a), and that arranged between the lower and the upper run (4a, 4b) of the encircling belts (4) is an undivided air cushion (5) extending approximately over the entire clear length of the frame (1).

2. Bed understructure, consisting of a rectangular frame, wherein belts (12) are fastened in the frame (1) at oppositely disposed sides, that arranged on the belts (12) is an undivided air cushion (5) extending approximately over the entire clear length of the frame (1), and that slats (13) are fastened on the air cushion (5).

3. Bed understructure, consisting of a rectangular frame, wherein belts (12) are fastened in the frame at oppositely disposed sides, that arranged on the belts (12) are two air cushions (14), which extend approximately over the entire clear length of the frame (1) and which have a spacing (Z) from one another, and that slats (13) are fastened on the air cushions (14).

4. Bed understructure according to claim 1 and 2, characterised thereby that the air cushion (5) is arranged centrally in the frame.

5. Bed understructure according to claim 1, 2 and 3, characterised thereby, that the pressure in the air cushion (5) or the air cushions (14) is adjustable.

6. Bed understructure according to claim 1, 2 and 3, characterised thereby, that each belt (4, 12) is constructed to be tightenable.

7. Bed understructure according to claim 1, 2 and 3, characterised thereby, that each belt (4, 12) is guided around tensioning bars (7), which are fastened to the inner side of the frame (1).

8. Bed understructure according to claim 1, characterised thereby, that the belts (4) are respectively executed as endless tape.

9. Bed understructure according to claim 2 and 3, characterised thereby, that the slats (13) have a spacing (x) relative to the frame (1).

10. Bed understructure according to claim 2 and 3, characterised thereby, that the belts (12) are fastened parallel to one another to the tensioning bars (7) and a slat (13) is associated with each belt (12).

11. Bed understructure according to claim 1, 2 and 3, characterised thereby, that the belts (4, 12) are executed lattice-like.

12. Bed understructure according to claim 1, 2, 3 and 11, characterised thereby, that the belts (4, 12) have a desired width.

13. Bed understructrure according to claim 1, 2 and 3, characterised thereby, that fastened in the frame (1) is a tensioning bar frame (15), which serves in place of the tensioning bars (7) for the reception of the belts (4, 12).

14. Bed understructure according to claim 13, characterised thereby, that the tensioning bar frame (15) is constructed to be multi-part, preferably three-part.

## Revendications

1. Structure de lit, notamment sommier, comportant un cadre rectangulaire, où des sangles en boucles (4) sont montées parallèlement les unes aux autres sur des côtés opposés (2, 2a) dans le cadre (1), et dans laquelle un coussin pneumatique (5) non fractionné, s'étendant sensiblement sur toute la longueur intérieure du cadre (1), est disposé entre le brin inférieur (4a) et le brin supérieur (4b) des sangles en boucles (4).

2. Structure de lit, notamment sommier, comportant un cadre rectangulaire, où des sangles (12) sont montées parallèlement les unes aux autres sur des côtés opposés dans le cadre (1), et dans laquelle un coussin pneumatique (5) non fractionné, s'étendant sensiblement sur toute la longueur intérieure du cadre (1), est disposé sur les sangles (12), et des lattes (13) sont montées sur le coussin pneumatique (5).

3. Structure de lit, notamment sommier, comportant un cadre rectangulaire, où laquelle des sangles (12) sont montées parallèlement les unes aux autres sur des côtés opposés dans le cadre (1), et dans laquelle deux coussins pneumatiques (14), s'étendant sensiblement sur toute la longueur intérieure du cadre (1)et présentant un écartement mutuel (Z), sont disposés sur les sangles (12), et des lattes (13) sont montées sur les coussins pneumatiques (14).

4. Structure de lit selon la revendication 1 ou 2,
**caractérisée** en ce que le coussin pneumatique (5) est disposé au milieu du cadre.

5. Structure de lit selon la revendication 1, 2 ou 3,
**caractérisée** en ce que la pression dans le ou les coussins pneumatiques (5, 14) est réglable.

6. Structure de lit selon la revendication 1, 2 ou 3,
**caractérisée** en ce que chaque sangle (4, 12) est agencée pour pouvoir être tendue.

7. Structure de lit selon la revendication 1, 2 ou 3
**caractérisée** en ce que chaque sangle (4, 12) passe autour de barres de fixation (7) qui sont montées sur la face intérieure du cadre (1).

8. Structure de lit selon la revendication 1,
**caractérisée** en ce que les sangles (4) sont formées chacune par une bande sans fin.

9. Structure de lit selon la revendication 2 ou 3,
**caractérisée** en ce que les lattes (13) présentent un écart (X) par rapport au cadre (1).

10. Structure de lit selon la revendication 2 ou 3,
**caractérisée** en ce que les sangles (12) sont montées parallèlement les unes aux autres sur les barres de fixation (7) et en ce qu'une latte (13) correspond à chaque sangle (12).

11. Structure de lit selon la revendication 1, ou 2 ou 3,
**caractérisée** en ce que les sangles (4, 12) sont agencées en réseau.

12. Structure de lit selon la revendication 1, 2 ou 3,
**caractérisée** en ce que les sangles (4, 12) présentent une largeur quelconque.

13. Structure de lit selon la revendication 1, 2 ou 3,
**caractérisée** en ce qu'un cadre de fixation (15) est monté dans le cadre (1) et sert à porter les sangles (4, 12) à la place des barres de fixation (7).

14. Structure de lit selon la revendication 13,
**caractérisée** en ce que le cadre de fixation (15) est formé de plusieurs parties, de préférence trois parties.
